# EUROPÄISCHE PATENTSCHRIFT

(11) **EP 1 174 555 B1**
(45) Veröffentlichungstag und Bekanntmachung des Hinweises auf die Patenterteilung: **28.04.2004**
(21) Anmeldenummer: 01117891.0
(22) Anmeldetag: 23.07.2001
(51) Int. Cl.: E04B 7/20

(54) **Flächiges Betonfertigteil**
Prefabricated concrete slab
Plaque préfabriquée de béton

(30) Priorität: 21.07.2000 DE 10035935
(43) Veröffentlichungstag der Anmeldung: 23.01.2002
(73) Patentinhaber: SÜBA Bau Aktiengesellschaft, 68766 Hockenheim (DE)
(72) Erfinder:
(74) Vertreter: Brommer, Hans Joachim, Dr.-Ing.

(56) Entgegenhaltungen:
- EP-A- 0 494 612
- EP-A- 0 911 456
- DE-A- 3 024 480
- DE-A- 19 640 139
- DE-A- 19 721 165
- DE-U- 29 702 931

## Beschreibung

Die Erfindung betrifft ein Fertigteil aus Beton oder anderem aushärtbarem Material, insbesondere eine Dachtafel, mit wenigstens einer Platte, die mit einer Bewehrung versehen ist und im wesentlichen senkrecht aus der Platte vorstehende Stege aufweist, die die Platte aussteifen und eine Verbindung mit einer parallel zu ihr verlaufenden, im wesentlichen flächigen Abdeckung gestatten.

Ein derartiges Betonfertigteil ist als Dachtafel aus der DE-A-41 00 623 bekannt. Dabei werden die nach oben vorstehenden Stege durch metallische Gitterträger gebildet. Diese Gitterträger bewirken zwar eine optimale Aussteifung der Dachtafel, haben aber den Nachteil, dass sie korrosionsanfällig sind und eine hohe Wärmeleitfähigkeit aufweisen.

Es ist deshalb durch die DE-A-195 23 673 bekannt geworden, die Gitterträger in Rippen einzubetonieren, die einstückig an die Platte angeformt werden und zusammen mit dieser betoniert werden. Allerdings ist die Herstellung einer derartigen Rippenplatte relativ aufwendig. Außerdem beeinträchtigen die Rippen immer noch die Wärmedämmeigenschaften.

Aufgabe der vorliegenden Erfindung ist es daher, das eingangs beschriebene Fertigteil, insbesondere in seiner Anwendung als Dachtafel, dahingehend zu verbessern, dass einerseits keine Korrosionsprobleme auftreten und andererseits auch die Wärmedämmung verbessert wird. Nicht zuletzt soll das erfindungsgemäße Fertigteil kostenkünstig herstellbar und universell einsetzbar sein.

Diese Aufgabe wird erfindungsgemäß dadurch gelöst, dass die Stege aus faserverstärkten Kunststoff-Tafeln bestehen, die an ihrem einen Längsrand in die Platte aus Beton oder anderen aushärtbarem Material eintauchen und dort formschlüssig verankert sind.

Die Erfindung beruht also auf der Erkenntnis, die Aussteifung der Platte nicht mehr durch metallische Gitterträger, sondern durch flächige, faserverstärkte Kunststofftafeln herbeizuführen, so dass keinerlei Korrosionsprobleme mehr bestehen und gleichzeitig aufgrund der geringen Wärmeleitfähigkeit von Kunststoff die bisherigen Kältebrücken eliminiert sind. Außerdem ist faserverstärkter Kunststoff erheblich leichter als der bisher eingesetzte Stahl, so dass die erfindungsgemäßen Fertigteile einfacher zu transportieren und zu montieren sind.

Die Herstellung erfolgt in der Weise, dass die Stege aus faserverstärktem Kunststoff entweder bereits vor dem Betonieren der Platte auf deren Bewehrung abgestellt werden oder die Stege werden in das noch nicht ausgehärtete Material der Platte hineingedrückt. Man benötigt also keine spezielle Gießform wie bei Dachtafeln mit angeformten Rippen, sondern kann übliche flachverlaufende Schalböden einsetzen, die sich auch hinsichtlich ihrer Größe leicht verändern lassen.

Für die Ausbildung der Kunststoffstege bieten sich verschiedene Möglichkeiten. So können die Kunststofftafeln ein Hohlprofil bilden, so dass die Stege ein Rechteck-, Dreieck- oder Trapez-Profil erhalten. Dieses Hohlprofil wird mit seiner Schmalseite, also hochkant mit der Betonplatte verbunden, so dass sich eine gute Aussteifungswirkung ergibt.

Statt dessen können die Stege auch durch eine gewellte Tafel gebildet werden, wobei das Wellenprofil parallel zur Platte verläuft. Dadurch erhält man maximale Tragfähigkeit bei geringem Materialaufwand.

Wesentlich ist bei allen Stegausbildungen ihre formschlüssige Verankerung an dem in die Platte eintauchenden Längsrand. Hierzu werden dort zweckmäßig Öffnungen vorgesehen, die beim Betonieren der Platte von Beton durchquert werden. Zusätzlich können durch diese Öffnungen auch Verankerungsstäbe durchgesteckt werden, die in die Platte einbetoniert werden.

Öffnungen können auch in dem oberhalb der Platte liegenden Bereich des Steges angeordnet sein, wenn die Statik dies zulässt. Im allgemeinen empfiehlt es sich aber, mit flächig durchgehenden Stegen zu arbeiten.

Wenn mit gewellten Stegen gearbeitet wird, ist es besonders zweckmäßig, die Öffnungen in den Wellen längs einer geraden Linie parallel zu dem in die Platte eintauchenden Längsrand anzuordnen. Dadurch braucht man nur einen Stab durch sämtliche Öffnungen hindurchzustecken, um die gewünschte formschlüssige Verankerung in der Platte zu erreichen.

Bei anderen Stegformen, etwa den vorgenannten Hohlprofilen, kann der in die Platte eintauchende Längsrand in ein U-förmiges metallisches Befestigungselement eingeklebt werden, an dem dann in Querrichtung abstehende Verankerungselemente befestigt, insbesondere angeschweißt sind.

Durch die beschriebene Verankerung der Stege in die Platte brauchen die Kunststofftafeln nur wenige Zentimeter in die Platte eintauchen, maximal etwa 5 cm, vorzugsweise etwa 2,5 cm, so dass die Schneidenwirkung der Stege auf die Platte vernachlässigbar ist.

In Weiterbildung der Erfindung empfiehlt es sich, dass die Stege an ihrem der Platte abgewandten Längsrand einen Versteifungsgurt aufweisen, der gleichzeitig auch als Träger für Anschlussteile fungieren kann. Ein solcher Versteifungsgurt empfiehlt sich insbesondere bei Stegen, die nur aus einer dünnen Materiallage bestehen, also bei den beschriebenen Wellstegen, wogegen bei Hohlprofil-Stegen automatisch ein Versteifungsgurt vorhanden ist, nämlich durch die obenliegende Schmalseite des Hohlprofiles.

Der Versteifungsgurt besteht zweckmäßig ebenfalls aus Kunststoff, insbesondere faserverstärktem Kunststoff und kann einstückig an dem Steg angeformt oder nachträglich mit ihm verbunden werden. Er kann bereits mit vorstehenden Nägeln oder dergleichen bestückt sein, um anschließend noch Befestigungslatten für eine Abdeckung, insbesondere eine Dachhaut aufzunehmen. Diese Befestigungslatten werden zweckmäßig auf den Versteifungsgurt geklebt.

Eine für die Produktion des Fertigteiles vorteilhafte Weiterbildung besteht darin, dass die Stege in die Platte eintauchende Auflagerelemente aufweisen. Diese Auflagerelemente ermöglichen einen stabilen Stand der Stege in der Schalung, bevor der Beton eingegossen wird. Außerdem stellen sie sicher, dass die gewünschte Eintauchtiefe der Stege in die Platte nicht überschritten wird. Dies gilt unabhängig davon, ob die Auflagerelemente auf die Bewehrung in der Platte oder auf den Boden der Schalung gestellt werden. Sind die Stege an ihrer Grundfläche hingegen breit genug, wie es bei den eingangs beschriebenen Hohlprofilen der Fall ist, können sie meist direkt auf die Bewehrung der Platte gestellt werden.

Nach dem Betonieren und Aushärten der Platte wird der Zwischenraum zwischen benachbarten Stegen möglichst vollständig mit Wärmedämmstoff gefüllt. Man erhält dadurch eine über die Fläche des Fertigteiles gleichbleibend hohe Dämmwirkung.

Bei der bevorzugten Anwendung des Fertigteiles als Dachtafel, empfiehlt es sich, dass die Stege in Gefällerichtung des Daches verlaufen, dass die Dachtafeln an einem dazu quer verlaufenden Längsrand Scharnierteile tragen und dass gegenüberliegende Dachtafeln paarweise am vorgesehenen Giebel gelenkig miteinander verbunden sind. Ein solches Scharnier führt praktisch zu einem Klappdach und erleichtert die Montage und Ausrichtung der gegenüberliegenden Dachtafeln erheblich, denn die Dachtafeln werden jeweils paarweise transportiert und in exakter Zuordnung auf die Hauswände oder die Deckenplatte aufgestellt. Außerdem bildet das Scharnier zusammen mit den beidseitigen unteren Auflagerpunkten des Klappdaches einen Dreigelenkrahmen, der die Stabilität des Daches verbessert.

Zusätzlich empfiehlt es sich, an dem genannten Längsrand eine außenliegende Metall-Armierung vorzusehen, die den Rand der Dachtafel umschließt, vor Beschädigungen schützt und zugleich die Dachtafeln aussteift. Außerdem kann diese Armierung einen Keil tragen, der mit der Armierung der gegenüberliegenden Dachtafel im Sinne eines Anschlages korrespondiert, also den Öffnungswinkel der beiden Dachtafeln begrenzt. Zweckmäßige Armierungen sind U- oder L-Profile.

Auch an dem gegenüberliegenden Längsrand trägt die Dachtafel zweckmäßig eine ähnliche außenliegende Armierung, die zur Auflagerung der Dachtafel auf einer Deckenplatte oder auf einer Wand dient, wobei eine elastische Zwischenlage, insbesondere aus Elastomer angeordnet wird.

Schließlich liegt es auch im Rahmen der Erfindung, das beschriebene Fertigteil nicht mit einer Dachhaut, sondern mit einer Abdeckung in Form einer zweiten Platte aus aushärtbarem Material zu verbinden. Diese Platte wird dann in ähnlicher Weise an die genannten Stege anbetoniert wie zuvor beschrieben. Für den exakten Abstand zwischen den Außenseiten von derartigen zweischaligen Betonfertigteilen waren bisher separate Abstandhalter vorgesehen, die aufgrund des erfindungsgemäßen Steges jetzt einzusparen sind.

Weitere Vorteile und Merkmale der Erfindung ergeben sich aus der nachfolgenden Beschreibung von Ausführungsbeispielen. Dabei zeigt
- Figur 1: eine Schnittansicht durch eine erfindungsgemäße Dachtafel;
- Figur 2: eine Schnittansicht durch einen erfindungsgemäß verwandten Steg entlang der Linie II in II in Figur 1;
- Figur 3: eine Seitenansicht eines erfindungsgemäßen Steges;
- Figur 4: eine Schnittansicht durch eine erfindungsgemäße Dachtafel entlang der Linie IV-IV in Figur 1;
- Figur 5: eine Seitenansicht einer eingebauten erfindungsgemäßen Dachtafel;
- Figur 6: eine Seitenansicht eines erfindungsgemäßen Steges für ein zweischaliges Wandelement;
- Figur 7: eine Schnittansicht durch ein erfindungsgemäßes zweischaliges Bauelement mit einem erfindungsgemäßen Steg gemäß Figur 6;
- Figur 8: eine Schnittansicht durch eine Dachtafel ähnlich Figur 1;
- Figur 9: die gleiche Schnittansicht wie Figur 8 bei einer zweiten Alternative für den Steg;
- Figur 10: den gleichen Schnitt wie Figur 9 bei einer dritten Alternative für den Steg;
- Figur 11: einen Schnitt durch zwei gegenüberstehende Dachtafeln 1 im Giebelbereich und
- Figur 12: einen Schnitt durch eine Dachtafel im unteren Auflagerungsbereich.

In Figur 1 erkennt man den Schnitt durch eine Dachtafel für geneigte Dächer. Diese Dachtafel weist eine Platte 1 aus aushärtbarem Material auf, das üblicherweise Beton ist. Die Unterseite dieser Platte ist schalungsglatt und kann in gestrichenem oder tapezierten Zustand direkt die schräg verlaufende Wand eines Dachzimmers, einer Mansarde oder ähnliches sein.

In dieser Platte 1 verläuft eine Bewehrung 2, die durch eine strichpunktierte Linie angedeutet ist. Bei dieser Bewehrung handelt es sich beispielsweise um eine übliche Baustahlmatte oder um sich in vergleichbarer Weise unter rechten Winkeln kreuzende Bewehrungseisen, die bei der Fertigung der Dachtafel automatisiert in die hierfür vorgesehene Schalung eingelegt werden. Die eingelegte Bewehrung wird bei der Herstellung der Dachtafel dann mit aushärtbarem Material wie beispielsweise Beton einbetoniert.

Aus der Platte 1 ragen zahlreiche im Abstand nebeneinander angeordnete Stege 3 von denen hier nur einer gezeigt ist, nach oben heraus. Diese Stege bestehen jeweils aus einer dünnen Tafel aus glasfaserverstärktem Kunststoff. Diese Tafel hat eine Stärke von etwa 2,5 mm bei einem Glasfaseranteil von ca. 30 bis 35 % und ragt etwa 30 cm über die Platte hinaus.

Wie aus der Figur 2 zu entnehmen ist, die die Tafel in der Schnittansicht gemäß der Linie II-II in Figur 1 darstellt, weist sie eine Wellung auf, die bei einer Wellenlänge 4 von ca. 150 mm eine Amplitude 5 von ca. 30 mm hat. Durch diese Wellung wird der im aushärtbaren Material der Platte 1 steckende Steg gegen Knicken oder Beulen aufgrund von Querkräften stabilisiert.

Auf das obere Ende des Steges 3 ist ein Obergurt 6 als Versteifungsgurt aufgesetzt, das heißt entweder angeformt oder aufgeklebt, der vorzugsweise einen Glasfaseranteil in der Größenordnung von 60 bis 70 % Glasfaser aufweist. Seine Breite entspricht etwa der doppelten Amplitude 5, so dass der obere Rand des Steges über das ganze Wellenprofil abgedeckt ist.

Auf den Gurt 6 kann beispielsweise eine Abstandslatte 7 oder ähnliches fixiert werden, die ihrerseits die Dachlattung 8 trägt, auf der dann die eigentliche Dachabdeckung in Form von Ziegeln oder ähnlichem befestigt wird. Es sei hier erwähnt, dass der in der Figur 1 dargestellte Steg 3 im wesentlichen entlang der Dachschräge verläuft, während die Dachlattung 8 dann quer zu dieser verläuft, bei einem fertigen Dach also in einer Linie parallel zum First oder zur Traufe eines Daches. Je nach statischen Erfordernissen können die Stege 3 stattdessen quer zur Gefällerichtung verlaufen, wobei dann meist eine zusätzliche Konterlattung benötigt wird.

Zwischen der Abstandslatte 7 und dem Obergurt 6 kann eine Unterspannbahn vorgesehen werden, die aus Kunststoff besteht und als Feuchtigkeitsschutz fungiert für eine (nicht dargestellte) Isolierung, die zwischen den Stegen 3 in Form von Dämmmaterial auf die Platte 1 aufgelegt wird. Insgesamt bildet die Unterspannbahn mit der Lattung und der Dachhaut in Form von Dachziegeln o. ä. eine Abdeckung, die über die Stege 3 mit der Platte 1 verbunden wird.

Wesentlich ist, dass der aus glasfaserverstärktem Kunststoff bestehende Steg 3 eine nur minimale Wärmeleitfähigkeit hat und somit innerhalb der durch das seitlich an ihn anliegende Dämmmaterial gebildeten Isolierung keine Kältebrücke bildet.

Durch die in der Figur 2 zu erkennende Wellung des Steges ist er ausreichend stabil, um die auf ihn wirkenden Querlasten sowie die Gewichtskraft der Dacheindeckung zu tragen und zusammen mit der Platte 1 auf die Auflagerung der Dachtafel abzuleiten.

Um dabei eine innige Verbindung zwischen der Platte 1 aus aushärtbarem Material und dem Steg 3 aus Kunststoff zu erreichen, weist er benachbart zu seiner in der Platte 1 verlaufenden Schmalseite 9, mit der er in dem Beton der Platte 1 steckt, Mittel zur Haftungserhöhung auf.

Abgesehen davon, dass in diesem Bereich - was auf den beigefügten Zeichnungen nicht zu erkennen ist - austretende Glasfaserenden und/oder eine Beschichtung mit Quarzsand eine Erhöhung der Rauhigkeit bewirken, die eine bessere Verzahnung des glasfaserverstärkten Kunststoffes mit dem Beton bewirken, sind auch noch mehrere, den Steg durchdringende Öffnungen 10 vorgesehen. Diese Öffnungen werden von dem Beton, der das aushärtbare Material der Platte 1 darstellt, durchsetzt, wodurch eine formschlüssige Verbindung zwischen der Platte 1 und dem Steg 3 erreicht wird.

Insbesondere, indem der Abstand zwischen zwei benachbarten Öffnungen 10 einem festen Rastermaß entspricht, ist dabei auch zu erreichen, dass durch diese Öffnungen auch die Bewehrung 2, die innerhalb der Platte 1 vorgesehen ist, verläuft. Die Dübelkräfte und die innige Verbindung von Platte 1 und Steg 3 lassen sich noch dadurch verstärken, dass der Durchmesser der Öffnungen 10 mm ein Mehrfaches größer gewählt wird als der Durchmesser der sie durchquerenden Bewehrungsstäbe.

Anstelle einer durchlaufenden Bewehrung können auch nur einzelne Auszugsdorne bzw. Haltestäbe durch die Öffnungen 10 verlaufen.

Insbesondere können die Öffnungen 10 Ω-förmig sein, was bedeutet, dass der Durchmesser 11 der im wesentlichen kreis- oder tropenförmig ausgelegten Öffnungen 10 größer ist als die Lücke 12, die im Umfang 13 der Öffnung 10 zur unteren Kante 9 des Steges 3 vorgesehen ist. Diese Ω-förmige Form begünstigt den angesprochenen Formschluss.

Wesentlich bei dem hier dargestellten Steg sind auch noch an der Schmalseite 9 der Platte 3 vorgesehene, einstückig angeformte Aufstandelemente 14. Wie in der Figur 4 zu erkennen ist, sitzt der Steg 3 bei der Herstellung des dargestellten Bauelementes mit diesen Aufstandelementen 14 auf einem nicht dargestellten Schalboden auf, auf den die Platte 1 aus aushärtbarem Material gegossen wird. Die Aufstandelemente 14 bilden an der Unterseite 15 der Platte 1 somit nur kaum erkennbare Punkte, während die Unterseite ansonsten geschlossen aus aushärtbarem Material ist.

Gegebenenfalls kann die Bewehrung 2 innerhalb der Öffnungen 10 auch fixiert werden, so dass bei der Fertigung der Platte 1 der Steg 3 die Aufständerung der Bewehrung 2 auf dem entsprechenden Schalboden übernimmt.

Durch Vorsehen der entsprechenden Aufstandelemente 14 jeweils in Extrempunkten der in der Figur 2 zu erkennenden Wellung kann bei der Fertigung der Steg 3 auch eine gewisse stabile Aufstellung erhalten aufgrund einer breiteren Aufstandsbasis, die zumindest der doppelten Amplitude 5 entspricht.

In den Figuren 3 und 4 sind noch zwei Besonderheiten des erfindungsgemäßen Steges zu erkennen: Zum einen ist eine zentrische Öffnung 16 vorgesehen, durch die ein Durchführen einer Leitung o. ä. durch den Steg 3 hindurch ermöglicht wird. Außerdem können derartige Öffnungen bei Herstellung und Transport einer erfindungsgemäßen Dachtafel als Angriffspunkt für einen Kranhaken o. ä. benutzt werden.

Des weiteren erkennt man in den Figuren 3 und 4 Ausnehmungen 17 auf der Oberseite des Obergurtes 6. So kann unter Weglassung der Dachlatten 7 die Konterlattung 8 direkt in derartige Ausnehmungen 17 eingesetzt werden, wobei über den Abstand zwischen zwei benachbarten Ausnehmungen 17 der für das Auflegen von Dachziegeln notwendige Abstand zwischen benachbarten Konterlatten zu bestimmen ist.

Gemäß Figur 5 kann der Steg 3 seitlich über die Platte 1 hinausgeführt werden, wobei die Platte 1 dann auf einer Deckenplatte 18 oder einer Hauswand 19 aufliegt. Der über die Platte 1 hinausragende Abschnitt 20 des Steges 3 kann dann entsprechend einem bekannten Sparrenkopf gestaltet werden und dabei auch als Träger einer Dachrinne 21 fungieren, die dann über bekannte Rinnenhalter 22 an einer separat vorzusehenden Traufbohle 23 befestigt wird.

In Figur 6 und 7 ist ein weiteres erfindungsgemäßes Betonfertigteil dargestellt, nämlich eine doppelwandige Hohlplatte, die in Figur 7 im Querschnitt dargestellt ist und hergestellt wird unter Verwendung eines Steges 24, wie er in der Figur 6 gezeigt ist. Dieser Steg 24 ist wie der Steg 3 an seinem unteren Ende mit Ausnehmungen 10 bzw. Aufstandelementen 14 versehen, mit denen er in einer Platte 25 steht, und dabei wie oben beschrieben auch die in dieser vorgesehenen Bewehrung 26 trägt.

Wesentlich ist hier noch, dass der Steg 24 spiegelsymmetrisch ist zu einer Mittelquerebene 27, so dass der Steg auch an seiner oberen Schmalseite 28 entsprechende Öffnungen 29 aufweist, sowie entsprechende Aufstandelemente 30. Damit ist eine Platte 25, die wie oben beschrieben hergestellt wird, nach dem Aushärten zu wenden und kann dann mit ihrem Steg 24 in ein vorbereites Bett aus aushärtbarem Material gestellt werden, das dann die weitere Platte 31 bildet, die wiederum mit einer separaten Bewehrung 32 versehen ist. Man erhält so eine Hohlkammerplatte bzw. ein zweischaliges Wandelement, wobei in den Hohlraum 33 zwischen den beiden Platten 25 und 31 entweder ein Dämm- oder Isoliermaterial gefüllt werden kann oder aber auch ein aushärtbares Material, zum Beispiel Beton. Damit beim Verfüllen mit diesem Isolier- oder aushärtbaren Material dieses durch die Stege 24 hindurchtreten kann, sind auch in diesen wiederum Öffnungen 34 vorgesehen, wie dies in den Figuren zu erkennen ist.

Der Vorteil bei den hier beschriebenen Bauteilen liegt insbesondere darin, dass die verwandten Stege 3 bzw. 24 aufgrund ihrer Materialwahl aus glasfaserverstärktem Kunststoff nicht korrosionsanfällig sind. Aufgrund ihrer insbesondere in Figur 2 zu erkennenden Wellung sind diese Stege sehr stabil und über die an dem Steg vorgesehenen Aufstandelemente 14 bzw. 30 treten an Außenseiten der erfindungsgemäß hergestellten Bauelemente ebenfalls keine korrosionsanfälligen Elemente nach außen.

Insbesondere kann bei der Herstellung eines zweischaligen Betonelementes, wie es in der Figur 7 dargestellt ist, der Steg 24 auch die Funktion des Abstandhalters zwischen zwei beabstandeten Bewehrungen 26 und 32 übernehmen und somit eine Vereinfachung der Herstellung bei gleichzeitiger Verbilligung aufgrund von Wegfall separater Aufständer- bzw. Abstandelemente ermöglichen.

Figur 8 zeigt eine Dachtafel ähnlich Figur 1. Deshalb werden hier für einander entsprechende Teile die gleichen Bezugszeichen verwendet. Der Unterschied zu Figur 1 besteht in der Verankerung des Steges 3 in der Platte 1: Der Steg 3 weist hier in seinem in die Platte 1 eingetauchten Bereich eine Vielzahl von Bohrungen 10 auf, die in einer geraden Linie in sämtlichen Wellenflanken in Längsrichtung des Steges 3 angeordnet sind. Hier genügt also ein einziger in Längsrichtung durchgehender Haltestab 2, um die gewünschte formschlüssige Verankerung des Steges 3 in der Platte 1 herbeizuführen. Es kann sich dabei um einen ohnehin vorhandenen Bewehrungsstab der Platte 1 oder um einen zusätzlichen Befestigungsstab handeln.

Die Bohrung 10 ist in ihrem Durchmesser wieder erheblich größer ausgeführt als der Durchmesser des Stabes 2, so dass die Flächenpressung am Umfang der Bohrung 10 entsprechend verringert, im Ausführungsbeispiel zumindest halbiert wird.

An der Oberseite des Steges 3 ist ein in Steglängsrichtung laufender Obergurt 6 angebracht. Er kann aus dem gleichen Material wie der Steg 3 bestehen und mit ihm verklebt sein. Zweckmäßig erstreckt er sich Ober die gesamte Amplitude des Wellsteges. An seiner Oberseite schließt sich eine Holzlatte 7 an für die Auflagerung der Dachhaut, insbesondere der nicht dargestellten Dachlatten.

Schließlich sind in Figur 8 noch die beidseits des Steges 3 beginnenden Dämmstoffbahnen 35a und 35b zu erkennen.

Figur 9 zeigt eine andere Ausführungsform für den Steg. Anstelle des Wellsteges 3 ist hier ein Kastensteg 40 dargestellt. Er besteht aus einem im wesentlichen rechteckigen Hohlprofil aus faserverstärktem Kunststoff mit mehreren Querwänden und ist an seiner in die Platte 1 eintauchenden Unterseite offen, damit der Beton innerhalb des Hohlprofiles das gleiche Niveau wie außerhalb erreicht.

Zur formschlüssigen Verankerung des Kastensteges 40 weist er in seiner in die Platte 1 eintauchenden unteren Bereich die schon beschriebenen Öffnungen 10 auf, die von einem Verankerungselement 2, insbesondere einem Stab durchquert werden.

Am oberen Ende trägt der Steg 40 einen in der Wandstärke verdickten Obergurt 6 als einstückig mit ihm verbundenes, integrales Teil, so dass hier kein zusätzlicher Obergurt wie in Figur 8 angebracht werden muss. Hieran schließt sich nach oben die bereits beschriebene Latte 7 an.

Figur 10 zeigt einen Steg 41 in Form eines trapezförmigen Hohlprofils, das sich von der Platte 1 ausgehend nach oben verjüngt. Im übrigen ist der obere Aufbau praktisch gleich wie in Figur 9.

Ein Unterschied besteht darin, dass der Steg 41 am unteren Ende in U-förmigen Befestigungselementen 42 steckt. Diese Befestigungselemente bestehen aus Baustahl und sind flächig mit den Längsrändern des Steges 41 verklebt. An ihrer Unterseite sind die Befestigungselemente 42 mit Haltestäben oder der Bewehrung 2 verschweißt.

Damit die metallischen Befestigungselemente 42 eine genügende Beton-Überdeckung erhalten, kann es zweckmäßig sein, die Platte 1 im Anschlussbereich der Kastenstege etwas nach oben zu ziehen.

Figur 11 zeigt die Verbindung zweier im Giebelbereich aneinanderstoßender Dachtafeln 1. Dort trägt jede Dachtafel mehrere einbetonierte und mit der Bewehrung verbundene Scharnierteile 36. Diese Scharnierteile ragen an einer abgeschrägten Stirnfläche 1 a der Platten 1 aus diesen heraus und weisen dort jeweils eine Bohrung 36a auf. Die Scharnierteile 36 sind in einem solchen Rastermaß in den gegenüberliegenden Dachtafeln 1 einbetoniert, dass die Bohrungen 36a der aufeinanderfolgenden Scharnierteile 36 bei fluchtenden Dachplatten hintereinanderzuliegen kommen, so dass eine gemeinsame Scharnierachse 37 durch sämtliche Öffnungen 36a hindurchgesteckt werden kann. Beide Dachtafeln 1 sind somit an der Scharnierachse 37 schwenkbar gelagert und können gemeinsam transportiert und aufgestellt werden. Dabei läuft die Scharnierachse 37 zweckmäßig nahezu über die gesamte Breite der Dachtafel und steht in den Bereichen, wo keine Scharnierteile 36 angreifen, für das Einhängen von Lasthaken für den Transport zur Verfügung.

Außerdem kann die Scharnierachse 37 zur Verankerung einer Firstbohle 43 verwendet werden. Diese Firstbohle - im allgemeinen aus Holz - wird von oben auf den Scharnierbereich aufgesetzt und mittels einer die Firstbohle durchquerenden Hakenschraube 44 an der Scharnierwelle 37 verspannt.

Schließlich zeigt Figur 11, dass die beiden Dachtafeln an ihrem oberen parallel zum Giebel verlaufenden Rand jeweils eine außenliegende Armierung 38 tragen. Diese Armierung umgibt U-förmig den oberen Längsrand der Platte 1 und besteht ebenso wie die Scharnierteile aus Edelstahl. Sie kann einen in der Zeichnung nicht dargestellten Anschlag aufweisen, um die maximale Öffnungsstellung der beiden miteinander verbundenen Dachtafeln zu begrenzen.

Die Armierung 38 oder der nicht gezeigte Keil kann alternativ oder zusätzlich für die Montage der Firstbohle 43 verwendet werden.

Figur 12 zeigt den gegenüberliegenden unteren Rand einer Dachtafel, nämlich dort, wo sie auf einer Gebäudedecke oder Gebäudewand aufgelagert wird. Dazu ist in einem entsprechenden Beton-Auflager 50 des Gebäudes eine horizontal durchlaufende Winkelrille 50a eingeformt, die an die Form und Neigung der Dachtafel 1 angepasst ist. Die Platte trägt an ihrem unteren Rand eine sie umgebende U-förmige Armierung 39, die mit Verbindungsblechen 39a in die Platte 1 einbetoniert und vorzugsweise auch mit deren Bewehrung verbunden ist. Sie besteht aus Edelstahl und weist eine in der unteren Plattenebene liegende untere Auflagefläche 39b und eine dazu senkrechte stirnseitige Auflagefläche 39c auf. Mit diesen Flächen stützt sie sich unter Zwischenlage einer Elastomerschicht 51 flächig auf dem Betonauflager 50 ab.

## Patentansprüche

1. Fertigteil aus Beton oder anderem aushärtbaren Material, insbesondere Dachtafel, mit wenigstens einer Platte (1, 25), die mit einer Bewehrung (2, 26) versehen ist und im wesentlichen senkrecht aus der Platte vorstehende Stege (3, 24, 40, 41) aufweist, die die Platte (1, 25) aussteifen und eine Verbindung mit einer parallel zu ihr verlaufenden, im wesentlichen flächigen Abdeckung (8, 31) gestatten,
**dadurch gekennzeichnet,**
**dass** die Stege (3, 24, 40, 41) aus faserverstärkten Kunststofftafeln bestehen, die an ihrem einen Längsrand in die Platte (1, 25, 40, 41) aus Beton oder anderem aushärtbaren Material eintauchen und dort formschlüssig verankert sind.

2. Fertigteil nach Anspruch 1,
**dadurch gekennzeichnet,**
**dass** die Stege (40, 41) durch ein Hohlprofil bildende Kunststofftafeln gebildet sind.

3. Fertigteil nach Anspruch 2,
**dadurch gekennzeichnet,**
**dass** das Hohlprofil als Rechteck-, Dreieck- oder Trapez-Profil ausgebildet ist.

4. Fertigteil nach Anspruch 1,
**dadurch gekennzeichnet,**
**dass** die Stege (3) durch je eine gewellte Tafel gebildet sind, wobei das Wellenprofil parallel zur Platte (2, 26) verläuft.

5. Fertigteil nach Anspruch 1,
**dadurch gekennzeichnet,**
**dass** die Stege (3, 24, 40, 41) zu ihrer formschlüssigen Verankerung an ihrem in die Platte (1, 25, 40, 41) eintauchenden Längsrand Öffnungen (10) aufweisen.

6. Fertigteil nach Anspruch 5,
**dadurch gekennzeichnet,**
**dass** die Öffnungen (10) von Haltestäben (2) durchquert sind.

7. Fertigteil nach Anspruch 5,
**dadurch gekennzeichnet,**
**dass** die Öffnungen bei einem gewellten Steg (3) in den Wellen längs einer geraden Linie aufeinanderfolgen.

8. Fertigteil nach Anspruch 1,
**dadurch gekennzeichnet,**
**dass** die Stege (3, 24, 40, 41) an ihrem in die Platte (1, 25) eintauchenden Längsrand in Querrichtung abstehende Verankerungselemente (2) aufweisen.

9. Fertigteil nach Anspruch 8,
**dadurch gekennzeichnet,**
**dass** die Stege (40) an ihrem in die Platte (1, 25) eintauchenden Längsrand Befestigungselemente (42), insbesondere metallische U-Profile, aufweisen, an denen Haltestäbe (2) befestigt sind.

10. Fertigteil nach Anspruch 1,
**dadurch gekennzeichnet,**
**dass** die Stege (3, 24, 40, 41) nur etwa 4 cm, vorzugsweise nur etwa 2,5 cm in die Platte (1, 25) eintauchen.

11. Fertigteil nach Anspruch 1,
**dadurch gekennzeichnet,**
**dass** die Stege (3, 24, 40, 41) an ihrem der Platte (1, 25) abgewandten Längsrand einen Versteifungsgurt (6) aufweisen.

12. Fertigteil nach Anspruch 11,
**dadurch gekennzeichnet,**
**dass** der Versteifungsgurt (6) zumindest eine Befestigungslatte (7) für eine Abdeckung, insbesondere für eine Dachhaut trägt.

13. Fertigteil nach Anspruch 1,
**dadurch gekennzeichnet,**
**dass** die Stege (3, 24, 40, 41) in die Platte (1, 25) eintauchende Auflagerelemente (14) aufweisen.

14. Fertigteil nach Anspruch 1,
**dadurch gekennzeichnet,**
**dass** die Stege (3, 24, 40, 41) auf der Bewehrung (2) der Platte (1, 25) aufstehen.

15. Fertigteil nach Anspruch 1,
**dadurch gekennzeichnet,**
**dass** der Zwischenraum zwischen benachbarten Stegen (3, 24, 40, 41) mit Wärmedämmstoff (35a, 35b) gefüllt ist.

16. Fertigteil nach Anspruch 1 als Dachtafel,
**dadurch gekennzeichnet,**
**dass** am oberen, horizontal verlaufenden Längsrand der Platte (1) Scharnierteile (36) angeordnet sind und dass jeweils 2 gegenüberliegende Dachtafeln schwenkbar miteinander verbunden sind.

17. Fertigteil nach Anspruch 16,
**dadurch gekennzeichnet,**
**dass** die Scharnierteile (36) mit Bewehrungselementen (2) der Platte (1) verbunden sind.

18. Fertigteil nach Anspruch 16,
**dadurch gekennzeichnet,**
**dass** an dem genannten Längsrand eine den Plattenrand umfassende Armierung (38) angeordnet ist.

19. Fertigteil nach Anspruch 16 oder 18,
**dadurch gekennzeichnet,**
**dass** an den Scharnierteilen (36, 37) und/oder der Armierung (38) eine Firstbohle (43) montiert ist.

20. Fertigteil nach Anspruch 19,
**dadurch gekennzeichnet,**
**dass** die Firstbohle (43) mittels Hakenschrauben (44) oder dergleichen an einer Scharnierachse (37) befestigt ist.

21. Fertigteil nach Anspruch 18,
**dadurch gekennzeichnet,**
**dass** die Armierung (38) einen Keil trägt, der mit einer Armierung der gegenüberliegenden Dachtafel im Sinne eines Anschlages korrespondiert.

22. Fertigteil nach Anspruch 16,
**dadurch gekennzeichnet,**
**dass** an einem unteren, horizontal verlaufenden Rand der Platte (1) eine außenliegende Armierung (39) zur Auflagerung der Dachtafel auf eine Deckenplatte oder eine Wand angeordnet ist.

23. Fertigteil nach Anspruch 1,
**dadurch gekennzeichnet,**
**dass** die Abdeckung (31) eine weitere Platte aus aushärtbarem Material ist, die mit einer Bewehrung (32) versehen ist und dass der Steg (24) in diese weitere Platte (31) eintaucht.

## Claims

1. A prefabricated component of concrete or other settable material, particularly a roof panel, including at least one plate (1, 25), which is provided with reinforcement (2, 26) and has webs (3, 24, 40, 41), which extend substantially perpendicularly out of the plate and stiffen the plate (1, 25) and permit a connection with a substantially flat cover (8, 31) extending parallel to it, **characterised in that** the webs (3, 24, 40, 41) comprise fibre-reinforced plastic panels, which extend at one longitudinal edge into the plate (1, 25, 40, 41) of concrete or other settable material and are anchored there in a form-locking manner.

2. A prefabricated component as claimed in Claim 1, **characterised in that** the webs (40, 41) are constituted by plastic panels defining a hollow profile.

3. A prefabricated component as claimed in Claim 2, **characterised in that** the hollow profile is constructed in the form of a rectangular, triangular or trapezoidal profile.

4. A prefabricated component as claimed in Claim 1, **characterised in that** the webs (3) are constituted by a respective corrugated panel, the corrugated profile extending parallel to the plate (2, 26).

5. A prefabricated component as claimed in Claim 1, **characterised in that** the webs (3, 24, 40, 41) have openings at their longitudinal edge extending into the plate (1, 25, 40, 41) for the purpose of their form-locking anchorage.

6. A prefabricated component as claimed in Claim 5, **characterised in that** retaining rods (2) pass through the openings (10).

7. A prefabricated component as claimed in Claim 5, **characterised in that** in the case of a corrugated web (3), the openings follow one another in the corrugations along a straight line.

8. A prefabricated component as claimed in Claim 1, **characterised in that** at their longitudinal edge extending into the plate (1, 25), the webs (3, 24, 40, 41) have anchoring elements projecting in the transverse direction.

9. A prefabricated component as claimed in Claim 8, **characterised in that** at their longitudinal edge extending into the plate (1, 25), the webs (40) have fastening elements (42), particularly m etallic U-profiles, to which retaining rods (2) are secured.

10. A prefabricated component as claimed in Claim 1, **characterised in that** the webs (3, 24, 40, 41) extend only about 4 cm, preferably only about 2.5 cm, into the plate (1, 25).

11. A prefabricated component as claimed in Claim 1, **characterised in that** at their longitudinal edge remote from the plate (1, 25), the webs (3, 24, 40, 41) have a stiffening strap (6).

12. A prefabricated component as claimed in Claim 11, **characterised in that** the stiffening strap (6) carries at least one fastening lath (7) for a cover, particularly for a roof skin.

13. A prefabricated component as claimed in Claim 1, **characterised in that** the webs (3, 24, 40, 41) have support elements (14) extending into the plate (1, 25).

14. A prefabricated component as claimed in Claim 1, **characterised in that** the webs (3, 24, 40, 41) rest on the reinforcement (2) of the plate (1, 25).

15. A prefabricated component as claimed in Claim 1, **characterised in that** the space between adjacent webs (3, 24, 40, 41) is filled with thermally insulating material (35a, 35b).

16. A prefabricated component as claimed in Claim 1, in the form of a roof panel, **characterised in that** disposed on the upper, horizontally extending longitudinal edge of the plate (1) there are hinge components (36) and that each two opposite roof panels are pivotably connected together.

17. A prefabricated component as claimed in Claim 16, **characterised in that** the hinge components (36) are connected to reinforcement elements (2) of the plate (1).

18. A prefabricated component as claimed in Claim 16, **characterised in that** arranged on the said longitudinal edge there is a sheathing (38) surrounding the plate edge.

19. A prefabricated component as claimed in Claim 16 or 18, **characterised in that** mounted on the hinge components (36, 37) and/or sheathing (38) there is a ridge board (43).

20. A prefabricated component as claimed in Claim 19, **characterised in that** the ridge board (43) i s secured to a hinge pin (37) by means of s crew hooks (44) or the like.

21. A prefabricated component as claimed in Claim 18, **characterised in that** the sheathing (38) carries a wedge, which corresponds with a sheathing of the opposite ridge panel in the manner of an abutment.

22. A prefabricated component as claimed in Claim 16, **characterised in that** arranged on a lower, horizontally extending edge of the plate (1) there is an external sheathing (39) for supporting the roof panel on a roof plate or a wall.

23. A prefabricated component as claimed in Claim 1, **characterised in that** the cover (31) is a further plate of settable material, which is provided with reinforcement (32), and that the web (24) extends into this further plate (31).

## Revendications

1. Élément préfabriqué en béton ou dans un autre matériau durcissable, en particulier un panneau de toiture, comprenant au moins une plaque (1, 25) qui est munie d'un ferraillage (2, 26) et comporte des cloisonnements (3, 24, 40, 41) qui ressortent essentiellement perpendiculairement de la plaque, qui rigidifient la plaque (1, 25) et permettent un assemblage avec un élément de recouvrement (8, 31) sensiblement plan et parallèle à ladite plaque, **caractérisé en ce que** les cloisonnements (3, 24, 40, 41) sont réalisés dans des panneaux de matière plastique renforcée par fibres, qui avec l'un de leurs bords longitudinaux pénètrent dans la plaque (1, 25, 40, 41) en béton ou dans autre matériau durcissable et sont ancrés par conjugaison de forme dans celle-ci.

2. Élément préfabriqué selon la revendication 1, **caractérisé en ce que** les cloisonnements (40, 41) sont formés chacun par des panneaux en matière plastique formant un profil creux.

3. Élément préfabriqué selon la revendication 2, **caractérisé en ce que** le profil creux est conçu sous forme de profil rectangulaire, triangulaire ou trapézoïdal.

4. Élément préfabriqué selon la revendication 1, **caractérisé en ce que** les cloisonnements (3) sont formés chacun par un panneau ondulé, le profil en ondulation étant orienté parallèlement à la plaque (2, 26).

5. Élément préfabriqué selon la revendication 1, **caractérisé en ce que**, pour leur ancrage par conjugaison de forme, les cloisonnements (3, 24, 40, 41) comportent des orifices (10) réalisés dans leur bord longitudinal pénétrant dans la plaque (1, 25, 40, 41).

6. Élément préfabriqué selon la revendication 5, **caractérisé en ce que** des tiges de retenue (2) passent à travers les orifices (10).

7. Élément préfabriqué selon la revendication 5, **caractérisé en ce que**, dans un cloisonnement (3) en panneau ondulé, les orifices sont réalisés dans les ondulations le long d'une ligne droite.

8. Élément préfabriqué selon la revendication 1, **caractérisé en ce que** les cloisonnements (3, 24, 40, 41), au niveau de leur bord longitudinal pénétrant dans la plaque (1, 25), comportent des éléments d'ancrage (2) en saillie dans le sens transversal.

9. Élément préfabriqué selon la revendication 8, **caractérisé en ce que** les cloisonnements (40), au niveau de leur bord longitudinal pénétrant dans la plaque (1, 25), comportent des éléments de fixation (42), en particulier des profilés en U métalliques, auxquels sont fixées des tiges de retenue (2).

10. Élément préfabriqué selon la revendication 1, **caractérisé en ce que** les cloisonnements (3, 24, 40, 41) pénètrent dans la plaque (1, 25) seulement sur 4 cm environ, de préférence seulement 2,5 cm environ.

11. Élément préfabriqué selon la revendication 1, **caractérisé en ce que** les cloisonnements (3, 24, 40, 41), au niveau de leur bord longitudinal opposé à la plaque (1, 25), comportent une membrure de raidissement (6).

12. Élément préfabriqué selon la revendication 11, **caractérisé en ce que** la membrure de raidissement (6) porte au moins une latte de fixation (7) pour un élément de recouvrement, en particulier pour une couverture de toit.

13. Élément préfabriqué selon la revendication 1, **caractérisé en ce que** les cloisonnements (3, 24, 40, 41) comportent des éléments d'appui (14) qui pénètrent dans la plaque (1, 25).

14. Élément préfabriqué selon la revendication 1, **caractérisé en ce que** les cloisonnements (3, 24, 40, 41) sont posés verticalement sur l'armature (2) de la plaque (1, 25).

15. Élément préfabriqué selon la revendication 1, **caractérisé en ce que** l'espace entre des cloisonnements (3, 24, 40, 41) voisins est rempli par un matériau isolant thermique (35a, 35b).

16. Élément préfabriqué selon la revendication 1, sous forme de panneau de toiture, **caractérisé en ce que** sur le bord longitudinal supérieur horizontal de la plaque (1) sont agencés des éléments de charnière (36) et **en ce que** respectivement deux panneaux de toiture face à face sont assemblés entre eux de manière pivotante.

17. Élément préfabriqué selon la revendication 16, **caractérisé en ce que** les éléments de charnière (36) sont assemblés avec des éléments de ferraillage (2) de la plaque (1).

18. Élément préfabriqué selon la revendication 16, **caractérisé en ce que** sur ledit bord longitudinal est agencée une armature (38) entourant le bord de la plaque.

19. Élément préfabriqué selon la revendication 16 ou 18, **caractérisé en ce qu'**une poutre faîtière (43) est montée sur les éléments de charnière (36, 37) et/ou l'armature (38).

20. Élément préfabriqué selon la revendication 19, **caractérisé en ce que** la poutre faîtière (43) est fixée au moyen de vis à crochet (44) ou éléments similaires à une broche de charnière (37).

21. Élément préfabriqué selon la revendication 18, **caractérisé en ce que** l'armature (38) porte une cale, qui coopère dans le sens d'une butée avec une armature du panneau de toiture situé en face.

22. Élément préfabriqué selon la revendication 16, **caractérisé en ce que** sur un bord inférieur s'étendant horizontalement de la plaque (1) est agencée une armature (39) extérieure destinée à former une surface de pose du panneau de toiture sur une dalle de plafond ou un mur.

23. Élément préfabriqué selon la revendication 1, **caractérisé en ce que** l'élément de recouvrement (31) est une autre plaque en matériau durcissable, qui est munie d'un ferraillage (32) et **en ce que** le cloisonnement (24) s'engage dans cette autre plaque (31).
